# EUROPÄISCHE PATENTSCHRIFT

(11) **EP 1 349 483 B1**
(45) Veröffentlichungstag und Bekanntmachung des Hinweises auf die Patenterteilung: **17.03.2010**
(21) Anmeldenummer: 01989582.0
(22) Anmeldetag: 05.12.2001
(51) Int. Cl.: A47L 15/42

(54) **SPÜLBEHÄLTER FÜR EINE GESCHIRRSPÜLMASCHINE**
RINSING CONTAINER FOR A DISH-WASHING MACHINE
RECIPIENT DE RINCAGE POUR LAVE-VAISSELLE

(30) Priorität: 29.12.2000 DE 10065678
(43) Veröffentlichungstag der Anmeldung: 08.10.2003
(73) Patentinhaber: BSH Bosch und Siemens Hausgeräte GmbH, 81739 München (DE)
(72) Erfinder: ROSENBAUER, Michael, 86756 Reimlingen (DE); JERG, Helmut, 89537 Giengen (DE); SCHESSL, Bernd, 89407 Dillingen (DE); STICKEL, Ernst, 89537 Giengen (DE)
(86) Internationale Anmeldenummer: PCT/EP2001/014299
(87) Internationale Veröffentlichungsnummer: WO 2002/053009

(56) Entgegenhaltungen:
- EP-A- 0 556 787
- FR-A- 2 315 826
- GB-A- 1 403 953
- GB-A- 2 064 309
- US-A- 5 701 952

## Beschreibung

Die Erfindung bezieht sich auf einen Spülbehälter für eine Geschirrspülmaschine welcher Behälter aus mehreren zusammengefügten Teilen besteht.

Durch das DE-U-75 20 122 ist ein Behälter für eine Geschirrspülmaschine bekannt. Dieser bekannt Behälter besteht aus einem in Draufsicht U-förmigen Mantelteil an dem jeweils ein Boden- und Deckenteil angesetzt sind. Das Boden- und das Deckenteil sind durch Falzen mit dem Mantelteil verbunden. Ein solcher konstruktiver Aufbau eines Behälters erfordert einen hohen fertigungstechnischen Aufwand. Außerdem sind die Variationsmöglichkeiten für einen speziellen, bestimmten Einsatzfällen angepassten Aufbau eines Spülbehälters stark eingeschränkt.

Aus der EP 0 556 787 A1 ist ein Spülbehälter für eine Geschirrspülmaschine bekannt, der aus mehreren zusammengefügten Teilen besteht. Es ist ein Rahmengerüst vorgesehen, an der eine einstückig aus Kunststoff gefertigte Behälterhaube mit mehreren winklig miteinander verbundenen Seitenteilen als Mantelteil befestigbar ist.

Der Erfindung liegt die Aufgabe zugrunde, einen Spülbehälter der eingangs beschriebenen Art so auszubilden, dass der Spülbehälter einfacher gefertigt und in seinem Aufbau ohne großen Aufwand entsprechend der durch die Ausführungsform einer Geschirrspülmaschine vorgegebenen Erfordernisse angepasst werden kann.

Die Lösung der gestellten Aufgabe gelingt nach der Erfindung dadurch, dass ein Rahmengerüst vorgesehen ist, in das wenigstens ein aus mindestens zwei winkelig miteinander verbundenen Seitenteilen bestehender Mantelteil einsetzbar ist. Durch das Einsetzen des Mantelteiles in das Rahmengerüst ist die Montage des Spülbehälters wesentlich vereinfacht. Außerdem kann bei unterschiedlicher Höhe des Spülbehälters stets das gleiche Rahmengerüst verwendet werden. Es muss lediglich der Mantelteil mit einer entsprechenden Höhe ausgeführt werden. Mit der Erfindung ist es gelungen, einen Spülbehälter der eingangs beschriebenen Art so auszubilden, dass der Spülbehälter einfacher gefertigt und in seinem Aufbau ohne großen Aufwand entsprechend der durch die Ausführungsform einer Geschirrspülmaschine vorgegebenen Erfordernisse angepasst werden kann.

Eine weitere Montageerleichterung ergibt sich dadurch, dass der Mantelteil aus drei U-förmig miteinander verbundenen Seitenteilen besteht. Mit einem solchen U-förmigen Mantelteil lässt sich ein Spülbehälter dadurch leicht herstellen, dass an dem Rahmengerüst ein weiterer, den an dem U-förmigen Mantelteil fehlenden Seitenteil ergänzender Seitenteil vorgesehen ist.

Fertigungstechnische Vorteile ergeben sich dadurch, dass das Rahmengerüst einteilig ausgebildet und das weitere Seitenteil an dem Rahmengerüst angeformt ist.

Ein wannenförmiger Spülbehälter lässt sich auch dadurch erzielen, dass der Mantelteil als umfangsmäßig geschlossenes Rechteck ausgebildet ist. Dabei kann es aus Fertigungs- und Kostengründen vorteilhaft sein, dass der rechteckförmige Mantelteil aus zwei L-förmig ausgebildeten Seitenteileinheiten gebildet ist. Solche L-förmigen Seitenteileinheiten werden selbst durch zwei winkelig zusammengefügte Seitenteile 6 gebildet.

Montageraum kann eingespart werden, wenn der weitere Seitenteil mit zusätzlichen Funktionselementen, wie Behältnissen für Spül- und/oder Reinigungsmittel bzw. einer Einrichtung zur Wasserenthärtung, bestückt ist. Eine solche Bestückung des weiteren Seitenteiles mit zusätzlichen Funktionselementen ist insbesondere dann auf einfache Weise möglich, wenn dieser weitere Seitenteil aus Kunststoff besteht. Es kann natürlich auch das Rahmengerüst und der weitere Seitenteil insgesamt aus Kunststoff gefertigt sein.

Vorteilhaft ist es auch, wenn das Rahmengerüst mit einem als Sieb ausgebildeten Bodenteil versehen ist.

Aus Platzgründen ist es ferner zweckmäßig, dass mindestens in einem Seitenteil ein Wärmetauscher integriert ist. Durch einen solchen als Wärmetauscher ausgebildeten Seitenteil wird nicht nur Platz eingespart, sondern es ergibt sich auch eine Einsparung an Montagekosten, da die gesonderte Montage eines bei Geschirrspülmaschinen üblichen Wärmetauschers entfällt. Außerdem besteht die Möglichkeit mehrere Seitenteile als Wärmetauscher auszubilden, wodurch die Kapazität für die Wärmerückgewinnung vergrößert wird.

Anhand eines in der Zeichnung dargestellten Ausführungsbeispieles wird die Erfindung nachfolgend noch näher erläutert.

Mit 1 ist ein Rahmengerüst bezeichnet, das ein als Sieb ausgebildeten Bodenteil 2 aufweist. An der einen Schmalseite 3 des Rahmengerüstes 1 sind an dem Bodenteil 2 zwei sich senkrecht nach oben erstreckende Eckstreben 4 angeformt. Die Eckstreben 4 weisen eine L-förmige oder winkelige Querschnittsform auf. Erfindungsgemäß ist ein Rahmengerüst 1 vorgesehen, in das wenigstens ein aus mindestens zwei winkelig miteinander verbundenen Seitenteilen bestehender Mantelteil 5 einsetzbar ist. Mittels einer oben geschilderten Querschnittsform wird durch die Eckstreben 4 eine Führung und auch Halterung für einen, wie im Ausführungsbeispiel gezeigt, auf das Rahmengerüst 1 einsteckbaren Mantelteil 5 gebildet.

Der Mantelteil 5 besteht aus drei U-förmig miteinander verbundenen Seitenteilen 6. Um einen umfangsmäßig geschlossenen, wannenförmigen Spülbehälter zu erhalten, ist auf der der U-Öffnung des Mantelteiles 5 gegenüberliegenden Schmalseite des Rahmengerüstes 1 ein weiterer Seitenteil 8 vorgesehen. Der weitere Seitenteil 8 kann als gesondertes Teil ausgebildet und in entsprechender Weise mit dem Rahmengerüst 1 verbunden sein. Es kann aber auch zweckmäßig sein das Rahmengerüst 1 und den weiteren Seitenteil 8 als einteiliges Kunststoffteil auszuführen.

Einen wannenförmigen Spülbehälter kann man auch dadurch erhalten, dass der Mantelteil aus zwei L-förmigen Seitenteileinheiten gebildet wird. Solche L-förmigen Seitenteileinheiten bestehen dann aus jeweils zwei winkelig miteinander verbundenen Seitenteilen. Aus fertigungstechnischen Gründen kann ein solcher Aufbau des Spülbehälters günstiger sein.

Der weitere Seitenteil 8 ist mit Halteelementen 9 versehen, die bei einer Herstellung des weiteren Seitenteiles 8 aus Kunststoff in entsprechender Weise gleich mit angeformt werden können. Mittels dieser Halteelemente 9 können an dem weiteren Seitenteil 8 zusätzliche Funktionselemente, wie Behälter für Spül- und/oder Reinigungsmittel oder auch eine Einrichtung zur Wasserenthärtung, angebracht werden. Ist der Spülbehälter als ein aus dem Gehäuse der Geschirrspülmaschine herausziehbarer Behälter ausgebildet, wie dies durch die am Rahmengerüst 1 vorgesehenen Gleitnuten 10 angedeutet ist, dann kann die Montage der zusätzlichen Funktionsteile außerhalb des Geschirrspülmaschinengehäuses erfolgen, was wegen der freien Zugänglichkeit zu dem weiteren Seitenteil 8 ohne Schwierigkeiten möglich ist.

Ein oder auch mehrere Seitenteile 6 des Mantelteiles 5 können als Wärmetauscher ausgebildet sein. Damit entfällt wiederum eine gesonderte Montage eines solchen bei Geschirrspülmaschinen üblichen Wärmetauschers. Außerdem wird weniger Platz für die Unterbringung eines Wärmetauschers beansprucht. Durch die Ausbildung von mehreren Seitenteilen 6 als Wärmetauscher kann der Grad der Wärmerückgewinnung und/oder der Kondensationswirkung bei einem Trocknungsvorgang wesentlich gesteigert werden.

Der modulare Aufbau des Spülbehälters erlaubt auch, wenn dies zweckmäßig erscheint, die Verwendung von unterschiedlichen Materialien für das Rahmengerüst 1 und den Mantelteil 5. Das Rahmengerüst 1 kann zweckmäßigerweise aus Kunststoff und der Mantelteil 5 aus Edelstahl oder einem sonstigen korrosionsbeständigen Material bestehen.

Durch den modularen Aufbau des Spülbehälters sind auch Änderungen hinsichtlich der Abmessungen des Spülbehälters einfacher und kostengünstiger durchzuführen. Unterschiedliche Höhen des Spülbehälters lassen sich z.B. allein durch entsprechende Abmessungsänderungen des Mantelteiles 5 erreichen.

Mit der Erfindung ist es gelungen, einen Spülbehälter der eingangs beschriebenen Art so auszubilden, dass der Spülbehälter einfacher gefertigt und in seinem Aufbau ohne großen Aufwand entsprechend der durch die Ausführungsform einer Geschirrspülmaschine vorgegebenen Erfordernisse angepasst werden kann.

## Patentansprüche

1. Spülbehälter für eine Geschirrspülmaschine, welcher Behälter aus mehreren zusammengefügten Teilen besteht, **dadurch gekennzeichnet, dass** ein Rahmengerüst (1) vorgesehen ist, in das wenigstens ein aus mindestens zwei winkelig miteinander verbundenen Seitenteilen bestehender Mantelteil (5) einsetzbar ist.

2. Spülbehälter nach Anspruch 1, **dadurch gekennzeichnet, dass** der Mantelteil (5) aus drei U-förmig miteinander verbundenen Seitenteilen (6) besteht.

3. Spülbehälter nach Anspruch 1 oder 2, **dadurch gekennzeichnet, dass** an dem Rahmengerüst (1) ein weiterer, den an dem U-förmigen Mantelteil (5) fehlenden Seitenteil (6) ergänzender Seitenteil (8) vorgesehen ist.

4. Spülbehälter nach Anspruch 3, **dadurch gekennzeichnet, dass** das Rahmengerüst (1) einteilig ausgebildet und der weitere Seitenteil (8) an dem Rahmengerüst (1) angeformt ist.

5. Spülbehälter nach Anspruch 1, **dadurch gekennzeichnet, dass** der Mantelteil (5) als umfangsmäßig geschlossenes Rechteck ausgebildet ist.

6. Spülbehälter nach Anspruch 5, **dadurch gekennzeichnet, dass** der rechteckförmige Mantelteil (5) aus zwei L-förmig ausgebildeten Seitenteileinheiten gebildet ist.

7. Spülbehälter nach Anspruch 3 oder 4, **dadurch gekennzeichnet, dass** der weitere Seitenteil (8) mit zusätzlichen Funktionselementen, wie Behältnissen für Spül- und/oder Reinigungsmittel bzw. einer Einrichtung zur Wasserenthärtung, bestückt ist.

8. Spülbehälter nach einem der vorhergehenden Ansprüche, **dadurch gekennzeichnet, dass** das Rahmengerüst (1) mit einem als Sieb ausgebildeten Bodenteil (2) versehen ist.

9. Spülbehälter nach einem der vorhergehenden Ansprüche, **dadurch gekennzeichnet, dass** mindestens in einem Seitenteil (6) ein Wärmetauscher integriert ist.

## Claims

1. Rinsing container for a dishwashing machine, which container consists of several parts joined together, **characterised in that** a frame structure (1) is provided into which at least one casing part (5), which consists of at least two side parts connected together at an angle, is insertable.

2. Rinsing container according to claim 1, **characterised in that** the casing part (5) consists of three side parts (6) connected together in U-shape.

3. Rinsing container according to claim 1 or 2, **characterised in that** a further side part (8), which supplies the side part (6) missing at the U-shaped casing part (5), is provided at the frame structure (1).

4. Rinsing container according to claim 3, **characterised in that** the frame structure (1) is of integral construction and the further side part (8) is formed at the frame structure (1).

5. Rinsing container according to claim 1, **characterised in that** the casing part (5) is constructed as a circumferentially closed rectangle.

6. Rinsing container according to claim 5, **characterised in that** the rectangular casing part (5) is formed from two side part units of L-shaped construction.

7. Rinsing container according to claim 3 or 4, **characterised in that** the further side part (8) is equipped with additional functional elements such as containers for rinsing agent and/or cleaning agent or equipment for water softening.

8. Rinsing container according to any one of the preceding claims, **characterised in that** the frame structure (1) is provided with a base part (2) constructed as a filter.

9. Rinsing container according to any one of the preceding claims, **characterised in that** a heat exchanger is integrated at least in one side part (6).

## Revendications

1. Récipient de rinçage pour lave-vaisselle, lequel récipient est formé de plusieurs parties assemblées, **caractérisé en ce que** l'on prévoit un châssis (1) dans lequel au moins une partie enveloppe (5) formée d'au moins deux éléments latéraux reliés angulairement l'un à l'autre peut être insérée.

2. Récipient de rinçage selon la revendication 1, **caractérisé en ce que** la partie enveloppe (5) est formée de trois éléments latéraux (6) reliés les uns aux autres en formant un U.

3. Récipient de rinçage selon la revendication 1 ou 2, **caractérisé en ce qu'**un élément latéral supplémentaire (8), complétant l'élément latéral (6) manquant sur la partie enveloppe (5) en forme de U, est prévu sur le châssis (1).

4. Récipient de rinçage selon la revendication 3, **caractérisé en ce que** le châssis (1) est exécuté d'une seule pièce et l'élément latéral supplémentaire (8) est formé sur le châssis (1).

5. Récipient de rinçage selon la revendication 1, **caractérisé en ce que** la partie enveloppe (5) est exécutée en tant que rectangle fermé sur sa circonférence.

6. Récipient de rinçage selon la revendication 5, **caractérisé en ce que** la partie enveloppe (5) rectangulaire est formée de deux unités de côtés latéraux exécutées en forme de L.

7. Récipient de rinçage selon la revendication 3 ou 4, **caractérisé en ce que** l'élément latéral supplémentaire (8) est équipé d'éléments fonctionnels supplémentaires, tels que des bacs pour un agent de rinçage et/ou de nettoyage resp. un dispositif d'adoucissement de l'eau.

8. Récipient de rinçage selon l'une des revendications précédentes, **caractérisé en ce que** le châssis (1) est pourvu d'un élément de fond (2) exécuté en tant que tamis.

9. Récipient de rinçage selon l'une des revendications précédentes, **caractérisé en ce qu'**un échangeur de chaleur est intégré au moins dans un élément latéral (6).
